# EUROPÄISCHE PATENTANMELDUNG

(11) **EP 2 022 944 A1**
(43) Veröffentlichungstag der Anmeldung: **11.02.2009**
(21) Anmeldenummer: 07014817.6
(22) Anmeldetag: 27.07.2007
(51) Int. Cl.: F01D 5/30

(54) **Schaufelbefestigung in einer Umfangsnut mittels aushärtbarer Keramikmasse**

(71) Anmelder: SIEMENS AKTIENGESELLSCHAFT, 80333 München (DE)
(72) Erfinder: Geist, Richard, 91207 Lauf (DE)

(57) **Zusammenfassung**

Die Erfindung betrifft eine Anordnung (1) mit mindestens einer Schaufel (2) einer Turbomaschine und einem Grundkörper (3), wobei die Schaufel (2) mit einem Schaufelfuß (5) in einer Ausnehmung (18) eines Grundkörpers (3) befestigt ist.

Herkömmliche Anordnungen (1) dieser Art erfordern insbesondere bei Schaufelverbänden (7), die sich in einer Umfangsrichtung (33) erstrecken, eine aufwendige Fixierung einer Schlussschaufel (40) im Bereich einer Einfüllöffnung (41), insbesondere, wenn der Grundkörper (3) eine Rotorwelle (11) ist. Die Erfindung schafft die Abhilfe, indem Schaufeln (2), insbesondere die Schlussschaufel (40) eines Schaufelverbundes (7) mit einer ersten Begrenzungsfläche (15) des Schaufelfußes (5) gemeinsam mit einer zweiten Begrenzungsfläche (16) der Ausnehmung (18) einen Hohlraum bilden, der derart mit einer aushärtenden Keramikmasse (19) oder eines aushärtenden Keramikklebers (19) befüllt wird, dass ein radialer Formschluss der Schaufel (2) an dem Grundkörper (3) entsteht.

## Beschreibung

Die Erfindung betrifft eine Anordnung mit mindestens einer Schaufel einer Turbomaschine und einem Grundkörper, wobei die Schaufel ein Schaufelblatt und einen Schaufelfuß umfasst,
wobei die Schaufel mittels des Schaufelfußes an dem Grundkörper in einer Ausnehmung befestigt ist.

Viele Turbomaschinen, beispielsweise Dampfturbinen, Gasturbinen oder Verdichter, weisen an einem Rotor oder an einer Gehäuseinnenwand befestigte Schaufeln auf, die in einem jeweiligen Verbund eine Schaufelstufe bilden. Die an dem Rotor befestigten Schaufeln bzw. Verbünde werden hierbei aufgrund ihrer Rotation als Laufschaufelstufen bezeichnet und die an dem Gehäuse befestigten als Leitschaufelstufen. Aufgrund der regelmäßig sehr hohen Drehzahlen des Rotors unterliegen die Laufschaufeln in Folge der Fliehkraft einer höheren mechanischen Belastung. Je nach Schaufelgröße, Abstand des Schaufelschwerpunkts zur Drehachse und Rotationsgeschwindigkeit kann die Fliehkraft, die an einer einzelnen Schaufel wirkt, eine Größenordnung erreichen, die einer Gewichtskraft von 500t entspricht. Diese gewaltigen Kräfte müssen durch eine geeignete Befestigung der Schaufel an dem Rotor abgefangen werden. Hierzu wurden unter anderem sog. Hammerkopffüße und Tannenbaumfüße und diesen Formen ähnliche Übergangsformen entwickelt. Zur Befestigung werden Schaufeln üblicher Weise mit ihrem speziell geformten Fuß in eine entsprechend passgenau gefertigte Nut in den Rotor eingeschoben. Diese Nuten können in einen Wellenabsatz individuell für jede Schaufel einzeln gerade oder gekrümmt in ihrer Längserstreckung eingearbeitet sein oder auch sich in Umfangsrichtung des Rotors erstreckend als eine gemeinsame Nut für eine gesamte Laufstufenbeschaufelung ausgebildet sein. In jedem Fall besteht die Notwendigkeit, die jeweilige Schaufel bzw. den Schaufelfuß in der Endposition zu fixieren.

Bei den individuellen Nuten oder Ausnehmungen für die Einzelschaufel handelt es sich in der Regel um Nuten mit offenen Stirnwänden, in die die Schaufel mit ihrem Fuß eingeschoben werden und mittels mechanischer Befestigungselemente gegen eine im Wesentlichen axiale Fehlpositionierung gesichert werden. Bei der in Umfangsrichtung verlaufenden Aufnahmenut bzw. Aufnahmeausnehmung besteht ein Problem darin, dass der regelmäßig vorgesehne Formschluss in radialer Richtung ein radiales Einsetzen des Schaufelfußes in den Rotor oder das Gehäuse ausschließt. Aus diesem Grund ist zumindest der Rotor an einer Umfangsposition der umlaufenden Nut mit einer sog. Einfühllöffnung versehen, in die jede einzelne Schaufel radial eingeführt wird und in Umfangsrichtung in ihre Endposition verschoben wird.

Bei einem Gehäuse mit einer Teilfuge werden die einzelnen Schaufelfüße an der offenen Stirnseite der umlaufenden Nut im Bereich der Teilfuge in Umfangsrichtung eingeführt und verschoben. Bei einem Gehäuse ohne horizontale Teilfuge, welche die umlaufende Nut unterbricht, ist ebenfalls eine Einfüllöffnung vorzusehen.

Am Rotor ist es eine besondere Herausforderung, die in der Position der Einfüllöffnung endpositioniert befindliche Laufschaufel gegen ein radiales Ausrücken zu sichern. Hierzu werden sog. Schaufelschlösser eingesetzt, die unterschiedlich ausgebildet sein können, jedoch aufgrund der hohen Belastung stets sehr aufwendig und äußerst passgenau gefertigt werden müssen. Die hierzu erforderlichen Anpassarbeiten sind regelmäßig höchst zeitaufwendig und erfordern besondere Spezialkenntnisse basierend auf umfassender Erfahrung. Da einschlägige Turbomaschinen nicht stets an Orten angeordnet sind, wo eine maschinelle Fertigungsausrüstung höchsten Standards entspricht, ist es insbesondere im Rahmen von Reparatur und Wartungsarbeiten eine riskante Herausforderung, insbesondere die Sicherung der Schlussschaufel im Bereich der Einfüllöffnung vorzunehmen. Sollte sich insbesondere von dem Rotor eine Laufschaufel lösen, sind katastrophale Folgen nahezu unausweichlich, da in Folge der entstehenden Unwucht und des Zerstörungspotentials der gelösten Schaufel ein Berstschaden des Rotors nicht immer ausgeschlossen werden kann. Die Einzelteile eines geborstenen Rotors zerschlagen mühelos dicke Betonwände.

Ausgehend von den Problemen und Nachteilen der Lösungen des Standes der Technik zur Fixierung von Schaufeln in einem Grundkörper, insbesondere zur Fixierung von Laufschaufeln an einem Rotor und insbesondere zur Befestigung einer Schlussschaufel im Bereiche einer Einfüllöffnung eines Rotors hat es sich die Erfindung zur Aufgabe gemacht, eine Anordnung der eingangs genannten Art zu schaffen, welche eine vereinfachte Befestigung mit hoher Zuverlässigkeit ermöglicht.

Erfindungsgemäß wird zur Lösung eine Anordnung der eingangs genannten Art vorgeschlagen, bei welcher mindestens eine seitliche erste Begrenzungsfläche des Schaufelfußes gemeinsam mit einer zweiten Begrenzungsfläche der Ausnehmung einen Hohlraum bildet, welcher Hohlraum mittels einer aushärtenden Keramikmasse oder eines aushärtenden Keramikklebers gefüllt ist. Auf diese Weise kann die Schaufel mit ihrem Schaufelfuß auch radial in die Ausnehmung zur Aufnahme eingeführt werden und erfährt ihre radiale Fixierung mittels des in den entstehenden Hohlraum eingegebenen Keramikklebers bzw. der Keramikmasse. Diese eingegebene Keramiksubstanz härtet aus und fixiert die Schaufel an dem Grundkörper auch radial. Die ausgehärtete Keramiksubstanz bzw. die Keramikmasse oder der Keramikkleber erfüllt sämtliche Anforderungen, die bei einem Betrieb eines Turbosatz regelmäßig auftreten, insbesondere erträgt sie mühelos besonders hohe und ggf. auch besonders tiefe Temperaturen. Ein weiterer Vorteil liegt darin, dass die eingegebene Keramiksubstanz sich in die Form des Hohlraums präzise einpasst und schließlich ein spielfreies Formstück in dem Hohlraum bildet. Auf diese Weise folgt die Krafteinleitung in Folge von Fliehkräften auf das sich ergebende ausgehärtete Keramikelement besonders gleichmäßig und über die gesamte Anlagefläche bzw. Begrenzungsfläche verteilt, so dass es nicht zu Spannungsspitzen, die zum Versagen des Bauteils führen könnten, kommt. Daneben verfügt das sich ergebende Keramikpassstück regelmäßig über eine besonders hohe Druckfestigkeit, wie es für ein derartig eingepasstes Formelement zweckmäßig ist. Ein weiterer überragender Vorteil besteht darin, dass die seitlichen ersten und zweiten Begrenzungsflächen keiner besonders präzisen Fertigung bedürfen, da sich die Keramikmasse bzw. der aushärtende Keramikkleber der vorgegebenen Form in Folge ihres zunächst flüssigen Zustandes spielfrei anpassen. Diese Befestigungsmethode bedarf keiner besonderen Fertigkeiten und ist flexibel nahezu ohne jegliche maschinelle Ausrüstung an jedem Ort zügig ausführbar.

Bei der Keramikmasse handelt es sich um eine Substanz, welche weitgehend aus anorganischen, feinkörnigen Rohstoffen besteht und zu einem harten, dauerhaften Element aushärtet. Die Keramikmasse schließt auch die Verwendung von Metalloxiden und faserverstärkte Keramik ein. Es ist auch die Verwendung siliciumhaltiger organischer Polymere (Polycarbosilane) als Ausgangsstoff denkbar. Bei der Keramikmasse kann es sich um eine zwei- oder mehr-komponentige Gießmasse handeln, die schon bei Raumtemperatur aushärtend sein kann. Derartige Massen haben im ausgehärteten Zustand eine Dauertemperaturbeständigkeit von bis zu 1000°C.

Besonders vorteilhaft ist die Erfindung anwendbar bei einer Anordnung mehrerer nebeneinander positionierter Schaufeln in einem Schaufelverbund, wobei die Schaufeln ein Schaufelblatt und einen Schaufelfuß aufweisen und in einen Grundkörper in einer Ausnehmung, die eine in einer zu einer Umfangsrichtung einer Maschinenachse im Wesentlichen symmetrisch verlaufende Nut bildet, eingesetzt sind. Die Schaufeln des Schaufelverbundes sind hierbei mittels ihrer Schaufelfüße formschlüssig an dem Grundkörper radial gehalten, wobei die Nut mindestens eine einzelne Öffnung aufweist, in die die Schaufeln einführbar und in Umfangsrichtung in eine Endposition verschieblich sind, wobei in der Umfangsposition der Einfüllöffnung eine Schlussschaufel mit einem Schaufelfuß und einem Schaufelblatt angeordnet ist, wobei mindestens eine seitliche erste Begrenzungsfläche des Schlussschaufelfußes gemeinsam mit einer zweiten seitlichen Begrenzungsfläche der Nut einen Holraum bildet, welcher Hohlraum mittels einer aushärtenden Keramikmasse oder eines aushärtenden Keramikklebers gefüllt ist. Diese Anordnung hat Vorteile, welche denjenigen der vorgenannten Anordnung entsprechen. Sämtliche nachfolgenden Ausführungen betreffend Weiterbildungen der Befestigung einer Schaufel bzw. eines Schaufelfußes sind entsprechend, im Geiste der Erfindung, auch auf eine Schlussschaufel bzw. einen Schlussschaufelfuß vorteilhaft anwendbar.

Eine zweckmäßige Weiterbildung sieht vor, dass der Schaufelfuß mindestens einen in den Hohlraum hineinragenden oder in den Hohlraum einseitig des Schaufelblattes begrenzenden seitlichen ersten Vorsprung aufweist. Diese Ausbildungsform sorgt für einen besonders robusten Formschluss, der radiales Ausrücken der Schaufel, insbesondere unter Wirkung der Fliehkraft, zuverlässig verhindert. Mit den gleichen Vorteilen ist es sinnvoll, wenn der Grundkörper mindestens einen in den Hohlraum hineinragenden oder den Hohlraum diesseitig des Schaufelblattes begrenzenden seitlichen zweiten Vorsprung aufweist. Die Kombination aus dem ersten Vorsprung mit dem zweiten Vorsprung vervollständigt den Kraftfluss des Formschlusses zwischen der Schaufel über dem Schaufelfuß über die ausgehärtete Keramiksubstanz in den Grundkörper hinein.

Damit es nicht zu dem Spannungsverlauf negativ beeinflussenden Momentbelastungen in dem Schaufelfuß bzw. der gesamten Schaufel und dem Grundkörper kommt, ist eine symmetrische Ausbildung der Schaufelbefestigung und somit der Einbringung der Keramiksubstanz in entsprechend symmetrisch angeordnete Hohlräume von besonderem Vorteil. Im speziellen ist es daher zweckmäßig, wenn der Schaufelfuß mit dem Grundkörper zwei gleichartige mit Keramikmasse oder Keramikkleber gefüllte Hohlräume bildet. Diese Hohlräume können sich im Fall des Schaufelverbundes zweckmäßig in Umfangsrichtung auf zwei sich gegenüberliegenden seitlichen Begrenzungswänden einer in dem Grundkörper vorgesehene Nut zur Aufnahme der Schaufelfüße befinden. In jedem Fall wird eine Momentenbelastung verhindert oder minimiert, wenn sich die Hohlräume auf zwei gegenüberliegenden Seiten des Schaufelfußes befinden.

Zum Befüllen des Hohlraumes bzw. der Hohlräume mit der aushärtenden Keramikmasse oder des aushärtenden Keramikklebers sollte mindestens ein Befüllungskanal vorgesehen sein, der entweder durch den Grundkörper oder durch Schaufelball und Schaufelfuß zu dem Hohlraum führt. Die Befüllung sollte im Interesse der vollständigen Ausfüllung des Hohlraums unter vorheriger oder synchroner Entlüftung des Hohlraums erfolgen. Hierzu kann ein separater Entlüftungskanal zu dem Hohlraum führen oder der Befüllungskanal kann gleichzeitig der Entlüftung dienen, in dem insbesondere eine gesonderte Befüllungsleitung durch den Befüllungskanal in den Hohlraum führt und die Entlüftung neben der Befüllungsleitung durch den Befüllungskanal erfolgt. Eine besondere Ausführungsform sieht vor, dass der Befüllungskanal sich sowohl durch den Schaufelfuß als auch durch das Schaufelblatt erstreckt, so dass eine besonders komfortable Zugänglichkeit gegeben ist.

Im Fall des Schaufelverbundes bei sich in Umfangsrichtung erstreckender Aufnahmenut ist es von Vorteil, wenn gar keine Einfüllöffnung vorgesehen werden muss und die Schaufeln einfach in die Nut eingesetzt werden können und anschließend mittels mindestens einem, vorzugsweise mittels zweier symmetrisch angeordneter Passtücke ein radiales Ausrücken verhindernder Formschluss hergestellt wird. Bei dieser neuen Art der Schaufelbefestigung kann die komplette Bearbeitung der Läufernut auf der Drehmaschine erfolgen, während heute die Einfüllöffnung noch anschließend gefräst oder gestoßen werden muss. Das entsprechende Passstück ist in einem von der jeweiligen Schaufel und dem Grundkörper durch seitliche Begrenzungswände gebildeten Hohlraum in Umfangsrichtung einzuschieben, so lange, bis alle Schaufeln über den Umfang einschließlich einer Schlussschaufel eingesetzt sind, wobei die Schlussschaufel in Ermangelung einer Möglichkeit des Einschiebens eines Passstückes ohne Passstück in die umlaufende Nut eingesetzt wird und der entsprechende Hohlraum bzw. die entsprechenden Hohlräume für die Passstücke mittels einer aushärtenden Keramikmasse oder eines aushärtenden Keramikklebers befüllt werden.

Im Folgenden ist die Erfindung anhand eines speziellen Ausführungsbeispiels unter Bezugnahme auf Zeichnungen zur Verdeutlichung näher beschrieben. Es zeigen:
- Figur 1: einen Schnitt durch einen erfindungsgemäße Anordnung mit einer Schaufel, einem Grundkörper und mit einer Keramikmasse zu befüllenden Hohlräumen,
- Figur 2: eine andere Ausführung in einer Darstellung wie Figur 1,
- Figur 3: einen Schnitt durch einen Grundkörper mit einer einzusetzenden Schaufel,
- Figur 4: die Anordnung nach Figur 3, wobei die Schaufel eingesetzt ist und in Hohlräume nach der Erfindung Passstücke eingeschoben worden sind,
- Figur 5: eine geschnittene Draufsicht der Anordnung nach Figur 3 bzw. Figur 4 in einem Schnitt AA, wie in Figur 4 gezeigt und
- Figur 6: eine perspektivische Darstellung der Anordnung nach den Figuren 3, 4 und 5.

Figur 1 und Figur 2 zeigen eine geschnittene Darstellung einer Anordnung 1 nach der Erfindung, umfassend eine Schaufel 2 und einen Grundkörper 3. Die in den Figuren 1 bis 6 dargestellten Schaufeln 2 bestehen jeweils aus einem Schaufelblatt 4 und einem Schaufelfuß 5, wobei die gezeigten Ausgestaltungen der Schaufel 2 auch stets eine jenseitig des Schaufelfußes 5 an dem Schaufelblatt 4 angebrachte Deckplatte 6 aufweisen, die in einem Schaufelverbund 7, wie in Figur 6 gezeigt, in der Nebeneinanderanordnung der Schaufeln 2, ein Deckband 8 bilden. Die Erfindung ist auch auf Schaufeln 2 ohne Deckplatte 6 anwendbar. Der Schaufelverbund 7 bildet in einer sich über einen gesamten Umfang einer Maschinenachse 9 erstreckenden Anordnung eine Schaufelstufe, wie sie hier nicht in Vollständigkeit dargestellt ist.

Der Grundkörper 3 kann entweder ein Gehäuse 10 oder eine Rotorwelle 11 sein.

Insbesondere Figuren 1 und 2 zeigen, dass der Schaufelfuß 5 mit einer ersten seitlichen Begrenzungsfläche 15 gemeinsam mit einer zweiten Begrenzungsfläche 16 des Grundkörpers 3 einen Hohlraum 17 in einer Ausnehmung 18, in die der Schaufelfuß 5 eingesetzt ist, einschließt. Dieser Hohlraum 17 ist mittels einer Keramikmasse bzw. eines Keramikklebers 19, der aushärtet, befüllt. Die Befüllung erfolgt durch einen Befüllungskanal 20, wobei der Befüllungskanal 20 in Figur 1 sich durch das Schaufelblatt 4 und den Schaufelfuß 5 bis in den Hohlraum 17 erstreck. Die Anordnung mit dem Hohlraum 17 ist hinsichtlich einer durch eine Schaufellängsachse 21 verlaufenden Ebene 21 symmetrisch ausgebildet, so dass zwei Hohlräume 17, auf jeder Seite des Schaufelfußes 5 einer, vorgesehen sind. Neben dem Befüllungskanal 20 ist in Figur 1 noch Einsicht durch den Grundkörper 3 erstreckender Entlüftungskanal 22 zum Entlüften der Hohlräume 17 vorgesehen sind. Bei der in Figur 2 dargestellten Ausführungsform erfolgt die Entlüftung durch den Befüllungskanal 20.

Die Hohlräume 17 sind jenseitig des Schaufelblattes 4 von einem seitlichen ersten Vorsprung 31 des Schaufelfußes 5 begrenzt. Diesseitig des Schaufelblattes 4 sind die Hohlräume 17 jeweils von einem zweiten Vorsprung 32 des Grundkörpers 3 begrenzt.

Die Hohlräume 17 haben jeweils eine im Wesentlichen zylindrische Form mit einer einer Umfangsrichtung 33 entsprechenden Krümmung, wobei die zylindrische Form einen kreisrunden Querschnitt 34 aufweist. Eine Fortsetzung der Begrenzungsflächen 15, 16 des Schaufelfußes 5 bzw. des Grundkörpers 3 im Bereich der Ausnehmung 18, die benachbart zu den Hohlräumen 17 sind, teilt den kreisrunden Querschnitt 34 des Hohlraums 17 etwa hälftig.

Bezug nehmend auf Figur 6 und die Figuren 3, 4 und 5 stellen die Figuren 1 und 2 Möglichkeiten zur Ausbildung einer Schlussschaufel 40 des jeweiligen Schaufelverbundes 7 dar. Der sich in Umfangsrichtung 33 erstreckende Schaufelverbund 7, beispielsweise einer Laufschaufelstufe oder einer Leitschaufelstufe, erfordert aufgrund der formschlüssigen radialen Befestigung mittels Passstücken 44, die in Hohlräumen 17 zwischen zweiten Begrenzungsflächen 16 der Ausnehmung 18, die in Form einer Nut 45 ausgebildet ist und ersten Begrenzungsflächen 15 eingesetzt sind, die Vorsehung einer in einer bestimmten Umfangsposition angeordneten Einfüllöffnung 41, in die ein Schlussschaufelfuß 42 der Schlussschaufel 40 eingesetzt wird. Dies ist insbesondere der Fall, weil die Passstücke 44 in Umfangsrichtung 33 in die Hohlräume 17 eingeführt werden. Die Schlussschaufel 40 der Anordnung, nach den Figuren 3 bis 6, wird erfindungsgemäß in den Figuren 1 und 2 dargestellter Weise an dem Grundkörper 3 befestigt.

## Patentansprüche

1. Anordnung (1) mit mindestens einer Schaufel (2) einer Turbomaschine und einem Grundkörper (3), wobei die Schaufel ein Schaufelblatt (4) und einen Schaufelfuß (5) umfasst, wobei die Schaufel (2) mittels des Schaufelfußes (5) an dem Grundkörper (3) in einer Ausnehmung (18) befestigt ist,
**dadurch gekennzeichnet, dass**
mindestens eine seitliche erste Begrenzungsfläche (15) des Schaufelfußes (5) gemeinsam mit einer mindestens zweiten Begrenzungsfläche (16) der Ausnehmung (18) einen Hohlraum (17) bildet, welcher Hohlraum (17) mittels einer aushärtenden Keramikmasse (19) oder eines aushärtenden Keramikklebers (19) gefüllt ist.

2. Anordnung nach Anspruch 1,
**dadurch gekennzeichnet, dass**
der Schaufelfuß (5) mindestens einen in den Hohlraum (17) hineinragenden oder den Hohlraum (17) jenseitig des Schaufelblattes (4) begrenzenden seitlichen ersten Vorsprung (31) aufweist.

3. Anordnung nach Anspruch 1 oder 2,
**dadurch gekennzeichnet, dass**
der Grundkörper (3) mindestens einen in den Hohlraum (17) hineinragenden oder den Hohlraum (17) diesseitig des Schaufelblattes (4) begrenzenden seitlichen zweiten Vorsprung (32) aufweist.

4. Anordnung nach einem der Ansprüche 1, 2 oder 3,
**dadurch gekennzeichnet, dass**
der Schaufelfuß (5) mit dem Grundkörper (3) zwei gleichartige mit Keramikmasse (19) oder Keramikkleber (19) gefüllte Hohlräume (17) bildet.

5. Anordnung nach Anspruch 4,
**dadurch gekennzeichnet, dass**
die Hohlräume (17) auf den gegenüberliegenden Seiten des Schaufelfußes (5) angeordnet sind.

6. Anordnung nach mindestens einem der vorhergehenden Ansprüche,
**dadurch gekennzeichnet, dass**
mindestens ein Befüllungskanal (20) zu dem Hohlraum (17) zum Befüllen mit der Keramikmasse (19) oder dem Keramikkleber (19) vorgesehen ist.

7. Anordnung nach Anspruch 6,
**dadurch gekennzeichnet, dass**
der Befüllungskanal (20) durch den Grundkörper (3) verläuft.

8. Anordnung nach Anspruch 6,
**dadurch gekennzeichnet, dass**
der Befüllungskanal (20) durch den Schaufelfuß (5) verläuft.

9. Anordnung nach Anspruch 8,
**dadurch gekennzeichnet, dass**
der Befüllungskanal (20) durch das Schaufelblatt (4) verläuft.

10. Anordnung nach mindestens einem der vorhergehenden Ansprüche,
**dadurch gekennzeichnet, dass**
mehrere nebeneinander angeordnete Schaufeln (2) einen Schaufelverbund (7) bilden, die Ausnehmung (18) eine in einer Umfangsrichtung (33) verlaufenden Nut (45) ist, in der die Schaufeln (2) mittels ihrer Schaufelfüße (5) formschlüssig an dem Grundkörper (3) radial gehalten sind.

11. Anordnung nach mindestens einem der vorhergehenden Ansprüche 1 bis 9,
**dadurch gekennzeichnet, dass**
die Schaufel (2), die mittels aus der Keramikmasse (19) oder eines aushärtenden Keramikklebers (19) fixiert ist, eine Schlussschaufel (40) eines Schaufelverbunds (7) ist.

12. Anordnung (1) mit Schaufel (2) eines Schaufelverbundes (7), welche Schaufeln (2) jeweils ein Schaufelblatt (4) und einen Schaufelfuß (5) aufweisen und die in Ausnehmungen (18) eines Grundkörpers (3) mittels des Schaufelfußes (5) befestigt sind, welche Ausnehmung (18) eine sich in eine Umfangsrichtung (33) erstreckende Nut (45) bilden, wobei in einer Umfangsposition eine Schlussschaufel (40)mit einem Schlussschaufelfuß (42) und einem Schlussschaufelblatt (46) angeordnet ist,
**dadurch gekennzeichnet, dass**
jeweils eine seitliche erste Begrenzungsfläche (15) des Schaufelfußes (5) gemeinsam mit mindestens einer zweiten Begrenzungsfläche (16) der Nut (45) mindestens einen Hohlraum (17) bildet, in welchem Hohlraum (17) ein in Umfangrichtung (33) einführbares Passstück (44) derart angeordnet ist, dass mittels dessen die Schaufel (2) radial formschlüssig in dem Grundkörper (3) befestigt ist und dass die Schlussschaufel (40) mit mindestens einer seitlichen ersten Begrenzungsfläche (15) des Schlussschaufelfußes (42) gemeinsam mit mindestens einer zweiten Begrenzungsfläche (16) der Nut (45) einen Hohlraum (17) bildet, welcher Hohlraum (17) mittels einer aushärtenden Keramikmasse (19) oder eines aushärtenden Keramikklebers (19) gefüllt ist.
